# EUROPÄISCHE PATENTANMELDUNG

(11) **EP 0 536 556 A2**
(43) Veröffentlichungstag der Anmeldung: **14.04.1993**
(21) Anmeldenummer: 92115625.3
(22) Anmeldetag: 12.09.1992
(51) Int. Cl.: F23C 7/00, F23D 17/00, F23D 11/40

(54) **Brenner für flüssige und/oder gasförmige Brennstoffe**

(30) Priorität: 07.10.1991 DE 4133176
(71) Anmelder: WULFF MASCHINENFABRIK UND APPARATEBAU GmbH, D-25805 Husum-Schobüll (DE)
(72) Erfinder: Graf, Rolf Dr.Dipl.Ing., D-6382 Friedrichsdorf (DE); Carstens, Frank, Dipl.Ing., D-2391 Oeversee (DE)
(74) Vertreter: Schlagwein, Udo, Dipl.-Ing.

(57) **Zusammenfassung**

Bei einem Brenner, welcher zur Erzeugung einer Stufenverbrennung mit einem Primärluftstrom, einem Sekundärluftstrom und einem Tertiärluftstrom arbeitet, dient ein Sekundärluft-Reduzierring (17) dazu, den Sekundärluftstrom schräg zur Brennerachse hin umzulenken. Eine Sekundärluft-Verstelleinrichtung (19) ermöglicht es, den Auslaßquerschnitt des Sekundärluftstromes zu verstellen. Auch der Tertiärluftstrom ist durch einen Tertiärluftreduzierring (23) entsprechend gestaltet.

## Beschreibung

Die Erfindung betrifft einen Brenner für flüssige und/oder gasförmige Brennstoffe, welcher in einem Brennergehäuse ein Primärluftrohr mit einer einen Brennstoffaustrittskopf aufweisenden Brennstoffzuführung und koaxial zu dem Primärluftrohr ein Sekundärluftrohr mit einem Sekundärluftauslaß an seinem freien Ende hat und der austretende Sekundärluftstrom schräg zur Brennerachse gerichtet ist. Ein solcher Brenner ist gegenstand der DE-A-27 24 532.

Brenner ähnlich der vorstehenden Art werden derzeit gebaut und sind allgemein bekannt. Sie arbeiten nach dem Prinzip der Stufenverbrennung. Hierzu weist zur Verminderung der NOₓ-Emission der Brenner koaxial zueinander ein Primärluftrohr, ein Sekundärluftrohr und meist zusätzlich auch ein Tertiärluftrohr auf. Aus diesen Rohren strömt die Verbrennungsluft axial zur Brennerachse aus. Die Luftmenge im Primärluftrohr ist so gering, daß in der Kernzone der Flamme eine unvollständige Verbrennung erfolgt.

Es hat sich gezeigt, daß auch durch die Stufenverbrennung mit bekannten Brennern sich angesichts der gestiegenen Anforderungen an die Schadstoff-Emission noch keine ausreichend weite Senkung der NOₓ-Emissionen bei gleichzeitig hinreichender Flammenstabilität über den gesamten Betriebsbereich erreichen läßt. Der Erfindung liegt deshalb das Problem zugrunde, mit möglichst einfachen Mitteln bei einem Brenner der eingangs genannten Art eine weitere Senkung der Noₓ-Emission bei optimaler Verbrennung zu erreichen.

Dieses Problem wird erfindungsgemäß dadurch gelöst, daß das Sekundärluftrohr den Sekundärluftauslaß durch einen zur Brennerachse hin sich im Durchmesser verjüngenden Sekundärluftkanal-Reduzierring begrenzt, welcher zur Auslaßseite hin in einen Diffusorring übergeht.

Durch einen solchen Sekundärluftkanal-Reduzierring wird die Sekundärluftströmung schräg zur Brennerachse hin gerichtet, so daß die Sekundärluft unter einem bestimmten Winkel zur Brennerachse hinter der Primärflamme mit hoher gesteuerter Turbulenz eingemischt wird. Da der Sekundärluftkanal-Reduzierring zur Auslaßseite in einen Diffusor übergeht, braucht der erfindungsgemäße Brenner zur Stabilisierung der Flamme keinen im Kessel angeordneten Diffusor aus Stein zu haben, um die Flammenausbildung thermisch zu stabilisieren. Ein Diffusor aus Stein erhöht aufgrund seiner Eigenart, sich aufzuheizen, erheblich die NOₓ-Emission, ohne dagegen die Flammenstabilität nennenswert zu verbessern.

Die Verhältnisse, welche zur NOₓ-Bildung führen, sind bei verschiedenen Kesseln oft sehr unterschiedlich und theoretisch schwer und meist unzureichend zu erfassen. Deshalb läßt sich eine optimale Bemessung des Querschnittes des Sekundärluftaustritts nicht sicher vorherbestimmen. Der freie Querschnitt des Sekundärluftaustritts läßt sich gemäß einer vorteilhaften Weiterbildung der Erfindung nach dem beim Betreiben des Brenners zu beobachtenden Flammenbild optimal einstellen, wenn der axiale Abstand zwischen dem Diffusorring und dem luftauslaßseitigen Ende des Primärluftrohres durch eine Sekundärluft-Verstelleinrichtung veränderbar ausgebildet ist. Eine solche Sekundärluft-Verstelleinrichtung ermöglicht es, die Austrittsgeschwindigkeit der Sekundärluft und damit auch den Impuls bei konstantem Luftmassenstrom zu verändern. Die Mengenaufteilung der Luftmassenströme der einzelnen Stufen, also der Primär-, Sekundär- und Tertiärluft, kann dank der Erfindung trotz der Veränderung der Impulsgeschwindigkeit konstant gehalten werden. Auch hierdurch lassen sich der NOₓ-Gehalt des Abgases vermindern und die weiteren Verbrennungswerte optimal abstimmen.

Der bauliche Aufwand für die Verstellung des Auslaßquerschnitts des Primärluftrohres ist besonders gering, wenn der Sekundärluftkanal-Reduzierring axial verschieblich in dem Sekundärluftrohr angeordnet ist und die Sekundärluft-Verstelleinrichtung eine aus dem Brennergehäuse herausführende, mit dem Sekundärluft-Reduzierring verbundene Stellstange hat.

Alternativ hierzu kann man mit etwa gleich geringem Aufwand vorsehen, daß auf dem Primärluftrohr luftauslaßseitig ein teleskopartiges, mittels der Sekundärluft-Verstelleinrichtung verschiebbares Außenrohr angeordnet ist.

Bei einem Brenner, bei dem koaxial zu dem Sekundärluftrohr ein zu einem Tertiärluftaustritt führendes Tertiärluftrohr angeordnet ist, kann man die NOₓ-Emission dadurch weiter senken, daß das Tertiärluftrohr den Tertiärluftaustritt durch einen sich in Strömungsrichtung im Durchmesser zur Brennerachse hin verjüngenden Tertiärluftkanal-Reduzierring begrenzt. Ein solcher Tertiärluftstrom ermöglicht einen besonders vollständigen Ausbrand am Flammenrand. Die Tertiärluft tritt mit hoher Impulsgeschwindigkeit aus dem als Ringdüse ausgebildeten Tertiärluftauslaß und umgibt die Flammenfront mit einem Luftschleier. Dieser Luftschleier reduziert das Eindringen von Rauchgasen aus der äußeren Rückstromzone in die Flammenfront, indem er diese Rauchgase mitreißt, wodurch die Tertiärluft stark inertisiert wird und sich eine Einmischung längs des Flammenweges ergibt. Dieser Ablauf der Luftschleierbildung erfolgt deshalb, weil der Sekundärluftkanal-Reduzierring die Sekundärluft umlenkt und anschließend der Diffusorring ein Unterdruckgebiet ausbildet, welches eine Trennschicht zwischen dem Sekundärluftstrom und dem Tertiärluftstrom darstellt.

Dabei hat es sich als vorteilhaft erwiesen, wenn der Tertiärluftaustritt zwischen dem Tertiärluftkanal-Reduzierring des Tertiärluftrohres und dem Diffusorring des Sekundärluftrohres vorgesehen ist.

Zur Anpassung an unterschiedliche Gegebenheiten ist es auch beim Tertiärluftstrom vorteilhaft, wenn der Tertiärluftkanal-Reduzierring des Tertiärluftrohres in oder auf dem Tertiärluftrohr verschieblich und mittels einer Tertiärluft-Verstelleinrichtung axial verschieblich angeordnet ist.

Die Gesamtfunktion des Brenners und sein Schadstoffausstoß werden günstig beeinflußt, wenn gemäß einer anderen Weiterbildung der Erfindung im Luftauslaß des Primärluftrohres eine Stauscheibe und innerhalb des Primärluftkanals bei der Stauscheibe ein Mischkörper angeordnet ist. Eine solche Stauscheibe erzeugt einen für die Flammenausbildung vorteilhaftes Unterdruckgebiet mit einer Rückströmzone. In Verbindung mit dem Sekundärluftkanal-Reduzierring ermöglicht der Stauscheibe einen äußerst unterstöchiometrischen Betrieb der Primärflamme mit hoher Zündstabilität und großem Regelbereich.

Dabei hat es sich als vorteilhaft erwiesen, daß auch der Abstand zwischen der Stauscheibe und dem Mischkörper veränderbar ausgebildet ist und der Mischkörper und die Stauscheibe mit einer Verstelleinrichtung nachrüstbar sind.

Zur weiteren Verbesserung der Funktion des Brenners trägt es bei, wenn im Sekundärluftrohr in Strömungsrichtung gesehen vor dem Sekundärluftkanal-Reduzierring ein von der Sekundärluft durchströmter Drallkörper vorgesehen ist.

Zur Förderung einer optimalen Flammausbildung trägt es weiterhin bei, wenn der Sekundärluftauslaß in Strömungsrichtung gesehen hinter der Stauscheibe und der Tertiärluftauslaß in Strömungsrichtung gesehen hinter dem Sekundärluftauslaß vorgesehen sind.

Bei Betrieb des erfindungsgemäßen Brenners hat sich als besonders vorteilhaft erweisen, wenn der Tertiärluftkanal-Reduzierring mit einem Winkel von 30° zur Strömungsrichtung und der Sekundärluftkanal-Reduzierring mit einem Winkel von 20° zur Strömungsrichtung verlaufen und wenn der Diffusorring sich mit einem Winkel von 25° zur Strömungsrichtung erweitert.

Standardmäßig wird die Brennereinstellung derart vorgenommen, daß die Verstelleinrichtungen nach Einstellung optimaler Verbrennungswerte mechanisch fixiert werden. Über eine Prozeßsteuerung ist es jedoch möglich, jeden Brenner-Betriebspunkt individuell und automatisch einzustellen, Dann werden die Verstelleinrichtungen elektromotorisch angetrieben und über eine frei programmierbare Elektronik als Funktion von Leitgrößen (Leistung, Sauerstoffgehalt, Stickoxidgehalt, Flammenstabilität usw.) angesteuert. Damit kann die Prozeßelektronik so ausgeführt werden, daß sich der Brenner unter Berücksichtigung des einwandfreien Ausbrands und der geforderten Leistung automatisch auf niedrigste NOₓ-Werte einstellt.

Aufgrund der brennerkennzeichnenden Eigenart der Mengenaufteilung der Luftmassenströme in den einzelnen Stufen mit der Möglichkeit der Optimierung der Impulsgeschwindigkeiten eignet sich der Brenner besonders zur Verbrennung von sauerstoffreduziertem Abgas (Turbinenabgase) und von brennbaren Schadgasen. Weiterhin ist der Brenner so konzipiert, daß mehrere Brenngase/Schadgase unabhängig voneinander oder simultan miteinander verbrannt werden können. Dazu wird der Brenner entsprechend mit Gaskammern ausgerüstet, die die Gase in Lanzen verteilen, in denen diese zum Brenneraustritt geführt werden. Somit können besonders niederkalorische Gase, die ein Stützfeuer benötigen und Schadgase, die auf ein bestimmtes Temperaturniveau gebracht werden müssen, verbrannt werden. Ebenso können flüssige Abfallbrennstoffe verfeuert werden.

Aus diesen Eigenschaften ergibt sich zwangsläufig, daß der Brenner ebenso mit Rauchgasrückführung zur Verminderung von Stickoxiden problemlos unter Erzielung eines weiten Regelbereiches mit absolut stabiler Flamme betrieben werden kann.

Die Erfindung läßt zahlreiche Ausführungsformen zu. Zu ihrer weiteren Verdeutlichung sind zwei davon in der Zeichnung dargestellt und werden nachfolgend beschrieben. Diese zeigt in
- Fig.1: einen Längsschnitt durch einen erfindungsgemäßen Brenner,
- Fig.2: einen Längsschnitt durch einen vorderen Bereich einer zweiten Ausführungsform eines erfindungsgemäßen Brenners.

Der in Figur 1 im Längsschnitt gezeigte Brenner hat in einem Brennergehäuse 1 ein Primärluftrohr 2, in dem koaxial eine als Öllanze ausgebildete, in einem Halterohr 3a angeordnete Brennstoffzuführung 3 verläuft, welche an ihrem freien Ende einen Brennstoffaustrittskopf 4 aufweist, bei dem es sich in diesem Ausführungsbeispiel um eine Einspritzdüse handelt.

In dem Primärluftrohr 2 können weitere Zuführrohre 5 angeordnet sein, über die Brenngas zugeführt und/oder zur weiteren NOₓ-Minderung beispielsweise Rauchgas zurückgeführt wird. Die Brennstoffzuführung 3 kann statt für Öl auch für die Zuführung von Brenngas ausgebildet sein.

In Strömungsrichtung gesehen vor dem Brennstoffaustrittskopf 4 ist auf dem Halterohr 3a der Brennstoffzuführung 3 ein Mischkörper 6 angeordnet, welcher auswechselbar und in Längsrichtung des Brenners verstellbar auf dem Halterohr 3a der Brennstoffzuführung 3 gehalten ist. Bei diesem Ausführungsbeispiel ist er mit einer Hülse 7 von vorn her auf das Halterohr 3a der Brennstoffzuführung 3 aufgeschoben und in der gewünschten Stellung durch eine Klemmschraube 8 fixiert. In Strömungsrichtung gesehen hinter dem Mischkörper 6 befindet sich eine Stauscheibe 9, welche nach Art einer Blende den freien Austrittsquerschnitt des Primärluftrohres 2 verringert.

Koaxial zum Primärluftrohr 2 ist ein Sekundärluftrohr 10 und hierzu wiederum koaxial ein Tertiärluftrohr 11 angeordnet. Die Verbrennungsluft strömt über einen Lufteinlaß 12 in das Primärluftrohr 2, einen Lufteinlaß 13 in das Sekundärluftrohr 10 und einen weiteren Lufteinlaß 14 in das Tertiärluftrohr 11. In den Lufteinlässen 12, 13, 14 sind Drosselklappen 15 zur Einstellung der Verbrennungsluftmenge angeordnet.

Wichtig für die Erfindung ist, daß das Sekundärluftrohr 10 einen Sekundärluftauslaß 16 hat, welcher nicht koaxial zur Brennerachse, sondern schräg zu ihr hin ausgerichtet ist. Hierzu ist am vorderen Ende des Sekundärluftrohres 10 ein sich in Strömungsrichtung im Durchmesser verjüngender und deshalb konischer Sekundärluftkanal-Reduzierring 17 angeordnet, dem sich in Strömungsrichtung ein Diffusorring 18 anschießt.

Ebenfalls wichtig für die Erfindung ist, daß der axiale Abstand des Sekundärluft-Reduzierringes 17 von der Vorderkante des Primärluftrohres 2 mittels einer Sekundärluft-Verstelleinrichtung 19 veränderbar ist. Bei diesem Ausführungsbeispiel ist zwischen dem Primärluftrohr 2 und dem Sekundärluftrohr 10 axial mittels einer Stellstange 20 verschieblich ein Drallkörper 21 angeordnet, an dem der Sekundärluftkanal-Reduzierring 17 befestigt ist. Wie die Figur 1 zeigt, ragt die Sekundärluft-Verstelleinrichtung 19 an der Rückseite des Brennergehäuses 1 aus diesem heraus, so daß man während des Betriebs des Brenners den Drallkörper 21 und damit auch den Sekundärluftkanal-Reduzierring 17 und den Diffusorring 18 axial verschieben kann.

Das Tertiärluftrohr 11 bildet einen Tertiärluftauslaß 22, der genau wie der Sekundärluftauslaß 16 einen schräg zur Brennerachse hin gerichteten Luftstrom erzeugt. Hierzu ist ein Tertiärluft-Reduzierring 23 vorgesehen, der mit einem zylindrischen Rohrstück 24 axial verschieblich im Tertiärluftrohr 11 gehalten ist. An diesem Rohrstück 24 ist eine Stellstange 25 einer Tertiärluft-Verstelleinrichtung 26 befestigt, mit der während des Betriebs des Brenners der Tertiärluft-Reduzierring 23 axial verschoben werden kann. Der Tertiärluftauslaß 22 ist durch einen Spalt gebildet, welcher zwischen dem vordersten Ende des Diffusorringes 18 und dem vordersten Ende des Tertiärluftkanal-Reduzierringes 23 gebildet ist.

Wie die Figur 1 erkennen läßt, befindet sich der Sekundärluftauslaß 16 in Strömungsrichtung gesehen hinter dem durch die Stauscheibe 9 gebildeten Primärluftauslaß und der Tertiärluftauslaß 22 wiederum in Strömungsrichtung gesehen hinter dem Sekundärluftauslaß 16.

Die Ausführungsform nach Figur 2 unterscheidet sich von der zuvor beschriebenen durch eine anders gestaltete Verstellung des Sekundärluftauslasses 16. Der Sekundärluftkanal-Reduzierring 17 ist bei dieser Ausführungsform fest mit dem Sekundärluftrohr 10 verbunden. Auf dem Primärluftrohr 2 ist teleskopartig verschiebbar ein Außenrohr 27 angeordnet, zu dem die Stellstange 20 der Sekundärluft-Verstelleinrichtung 19 führt. Wie die Figur 1 erkennen läßt, ragt das Außenrohr 27 über die vorderste Kante des Primärluftrohres 2 hinweg. Schiebt man das Außenrohr 27
mittels der Sekundärluft-Verstelleinrichtung 19 weiter nach vorn, dann wird der freie Querschnitt des Sekundärluftauslasses 16 verringert.

### Auflistung der verwendeten Bezugszeichen

- 1: Brennergehäuse
- 2: Primärluftrohr
- 3: Brennstoffzuführung
- 3a: Halterohr
- 4: Brennstoffaustrittskopf
- 5: Zuführrohre
- 6: Mischkörper
- 7: Hülse
- 8: Klemmschraube
- 9: Stauscheibe
- 10: Sekundärluftrohr
- 11: Tertiärluftrohr
- 12: Lufteinlaß
- 13: Lufteinlaß
- 14: Lufteinlaß
- 15: Drosselklappe
- 16: Sekundärluftauslaß
- 17: Sekundärluftkanal-Reduzierring
- 18: Diffusorring
- 19: Sekundärluft-Verstelleinrichtung
- 20: Stellstange
- 21: Drallkörper
- 22: Tertiärluftauslaß
- 23: Tertiärluftkanal-Reduzierring
- 24: Rohrstück
- 25: Stellstange
- 26: Tertiärluft-Verstelleinrichtung
- 27: Außenrohr

## Patentansprüche

1. Brenner für flüssige und/oder gasförmige Brennstoffe, welcher in einem Brennergehäuse (1) ein Primärluftrohr (2) mit einer einen Brennstoffaustrittskopf (4) aufweisenden Brennstoffzuführung (3) und koaxial zu dem Primärluftrohr (2) ein Sekundärluftrohr (10) mit einem Sekundärluftauslaß (16) an seinem freien Ende hat und der austretende Sekundärluftstrom schräg zur Brennerachse gerichtet ist, **dadurch gekennzeichnet,** daß das Sekundärluftrohr (10) den Sekundärluftauslaß (16) durch einen zur Brennerachse hin sich im Durchmesser verjüngenden Sekundärluftkanal-Reduzierring (17) begrenzt, welcher zur Auslaßseite hin in einen Diffusorring (18) übergeht.

2. Brenner nach Anspruch 1, **dadurch gekennzeichnet,** daß der axiale Abstand zwischen dem Sekundärluft-Reduzierring (17) und dem luftauslaßseitigen Ende des Primärluftrohres (2) durch eine Sekundärluft-Verstelleinrichtung (19) veränderbar ausgebildet ist.

3. Brenner nach Anspruch 2, **dadurch gekennzeichnet,** daß der Sekundärluftkanal-Reduzierring (17) axial verschieblich in dem Sekundärluftrohr (10) angeordnet ist und die Sekundärluft-Verstelleinrichtung (19) eine aus dem Brennergehäuse (1) herausführende, mit dem Sekundärluft-Reduzierring (17) verbundene Stellstange (20) hat.

4. Brenner nach Anspruch 2, **dadurch gekennzeichnet,** daß auf dem Primärluftrohr (2) luftauslaßseitig ein teleskopartig mittels der Sekundärluft-Verstelleinrichtung (19) verschiebbares Außenrohr (27) angeordnet ist.

5. Brenner nach zumindest einem der vorangehenden Ansprüche, bei dem koaxial zu dem Sekundärluftrohr ein zu einem Tertiärluftaustritt führendes Tertiärluftrohr angeordnet ist, **dadurch gekennzeichnet,** daß das Tertiärluftrohr (11) den Tertiärluftaustritt (22) durch einen sich in Strömungsrichtung im Durchmesser zur Brennerachse hin verjüngenden Tertiärluftkanal-Reduzierring (23) begrenzt.

6. Brenner nach Anspruch 5, **dadurch gekennzeichnet,** daß der Tertiärluftaustritt (22) zwischen dem Tertiärluftkanal-Reduzierring (23) des Tertiärluftrohres (11) und dem Diffusorring (18) des Sekundärluftrohres (10) vorgesehen ist.

7. Brenner nach den Ansprüchen 5 oder 6, **dadurch gekennzeichnet,** daß der Tertiärluftkanal-Reduzierring (23) des Tertiärluftrohres (11) in oder auf dem Tertiärluftrohr (11) verschieblich und mittels einer Tertiärluft-Verstelleinrichtung (26) axial verschieblich angeordnet ist.

8. Brenner nach zumindest einem der vorangehenden Ansprüche, **dadurch gekennzeichnet,** daß im Luftauslaß des Primärluftrohres (2) eine Stauscheibe (9) und innerhalb des Primärluftrohres (2) bei der Stauscheibe (9) ein Mischkörper (6) angeordnet ist.

9. Brenner nach Anspruch 8, **dadurch gekennzeichnet,** daß der Abstand zwischen der Stauscheibe (9) und dem Mischkörper (6) veränderbar ausgebildet ist und der Mischkörper (6) und die Stauscheibe (9) mit einer Verstelleinrichtung nachrüstbar sind.

10. Brenner nach zumindest einem der vorangehenden Ansprüche, **dadurch gekennzeichnet,** daß im Sekundärluftrohr (10) in Strömungsrichtung gesehen vor dem Sekundärluftkanal-Reduzierring (17) ein von der Sekundärluft durchströmter Drallkörper (21) vorgesehen ist.

11. Brenner nach zumindest einem der vorangehenden Ansprüche, **dadurch gekennzeichnet,** daß der Sekundärluftauslaß (16) in Strömungsrichtung gesehen hinter der Stauscheibe (9) und der Tertiärluftauslaß (22) in Strömungsrichtung gesehen hinter dem Sekundärluftauslaß (16) vorgesehen sind.

12. Brenner nach zumindest einem der vorangehenden Ansprüche, **dadurch gekennzeichnet,** daß der Tertiärluftkanal-Reduzierring (23) mit einem Winkel von 30° zur Strömungsrichtung verläuft.

13. Brenner nach zumindest einem der vorangehenden Ansprüche, **dadurch gekennzeichnet,** daß der Sekundärluftkanal-Reduzierring mit einem Winkel von 20° zur Strömungsrichtung verläuft.

14. Brenner nach zumindest einem der vorangehenden Ansprüche, **dadurch gekennzeichnet,** daß der Diffusorring (18) sich mit einem Winkel von 25° zur Strömungsrichtung erweitert.
